# EUROPÄISCHE PATENTSCHRIFT

(11) **EP 0 049 869 B1**
(45) Veröffentlichungstag und Bekanntmachung des Hinweises auf die Patenterteilung: **27.06.1984**
(21) Anmeldenummer: 81108080.3
(22) Anmeldetag: 08.10.1981
(51) Int. Cl.: B24B 27/02

(54) **Schleif- oder Polierscheibe**
Grinding or polishing wheel
Meule ou disque de polissage

(30) Priorität: 15.10.1980 DE 3038850
(43) Veröffentlichungstag der Anmeldung: 21.04.1982
(73) Patentinhaber: Reiling, Reinhold, D-7539 Kämpfelbach-Ersingen (DE); Reiling, Karl, D-7539 Kämpfelbach-Ersingen (DE)
(72) Erfinder: Reiling, Reinhold, D-7539 Kämpfelbach-Ersingen (DE); Reiling, Karl, D-7539 Kämpfelbach-Ersingen (DE)
(74) Vertreter: Hubbuch, Helmut, Dipl.-Ing

## Beschreibung

Die Erfindung bezieht sich auf eine Schleif-oder Polierscheibe bestehend aus einem Plattenteller mit aufbringbarem Schleif- oder Poliergewebe, welches mittels Wellenstück in einem Antriebsfutter, insbesondere einer Handbohr-oder Heimwerkmaschine einspannbar ist.

Es sind solche Schleif- oder Polierteller bekannt, auf welche das Schleif- oder Poliergewebe auswechselbar mittels Haftkleber oder Klettenverschluß aufgebracht wird. Diese bekannten Schleif- oder Polierteller besitzen ein starres Wellenstück zum Festklemmen in Spannfuttern von Handbohr- oder Heimwerkmaschinen. Hiermit lassen sich zwar Kanten schleifen und polieren, diese Ausführung eignet sich aber nur schlecht für Flachschliff und -polieren, da schon bei geringem Verkanten leicht einseitige Vertiefungen oder Rillungen in die Fläche kommen, was auch ein elastischer Plattenteller nicht ausgleichen kann.

Auch ist es nach dem DE-GM 17 71 888 bekannt, bei solchen Schleif- oder Polierscheiben das Wellenstück teilweise als biegsame Welle auszubilden und mit einem Rohr zur Begrenzung der Seitenbiegsamkeit zu versehen, was aber wiederum kein Schleifen bei feststehendem Plattenteller, wie dies zum Kantenschleifen notwendig ist, erlaubt.

Es ist nun Aufgabe der Erfindung sowohl ein einwandfreies Flachschleifen und -polieren als auch ein Kantenschleifen und -polieren mit ein und demselben Werkzeug zu ermöglichen.

Hierzu kennzeichnet sich die Schleif- und Polierscheibe nach dem Oberbegriff des Anspruchs 1 gemäß der Erfindung dadurch, daß das Rohr bezüglich der biegsamen Welle axial verschiebbar und vorzugsweise mittels Gewindestück am Eintritt der biegsamen Welle beim Plattenteller verschraubbar ist, wodurch sowohl eine flexible, wie auch starre Einstellung für die Schleif- und Polierscheibe ermöglicht wird.

Im einzelnen kann hier ein Rohr- oder Bolzen als Über- oder Einschub dienen oder es dient eine Überwurfmutter als Überschub, welche an Gewindestücken auf der biegsamen Welle verschraubbar ist. Zweckmäßigerweise sind die Gewindestücke auf der biegsamen Welle mit zwischenliegendem Abstand zur Begrenzung deren Seitenbiegsamkeit angeordnet. Hierbei kann das eine Gewindestück mittels Flansch und Überwurfmutter den Plattenteller halten und das zweite Gewindestück dient zur Aufnahme der mit beiden Gewindestücken zur Versteifung verschraubbaren Überwurfmutter.

Weitere Einzelheiten sind an Hand bevorzugter Ausführungsformen von Schleif- und Polierscheiben in der Zeichnung schematisch dargestellt und nachfolgend beschrieben und zwar zeigt
Fig. 1 die schematische Gesamtdarstellung einer Schleif- und Polierscheibe mit Wellenstück als biegsame Welle zur Einspannung am Antrieb,
Fig. 2 die Teilansicht zu Fig. 1 mit übergeschobenem starren Rohrstück zur Einspannung am Antrieb,
Fig. 3 die Teilansicht eines kombinierten biegsamen und starren Wellenstücks und
Fig. 4 die schematische Gesamtdarstellung einer weiteren bevorzugten Ausführungsform einer Schleif- und Polierscheibe mit Wellenstück als biegsame Welle.

Wie aus der Zeichnung beim ersten Ausführungsbeispiel nach Fig. 1 und 2 ersichtlich wird, besteht die Schleif- oder Polierscheibe aus einem Plattenteller 1 mit aufgebrachtem Schleif-oder Poliergewebe 2. Dieses kann in herkömmlicher Art mittels Haftkleber oder Klettenverschluß auswechselbar aufgebracht sein. Das Wellenstück zum Einspannen im Antriebsfutter einer Handbohr- oder Heimwerkmaschine M besteht nach Fig. 1 aus einer biegsamen Welle 3, welcher entsprechend Fig. 2 ein starres Rohr 4 überschiebbar und am Gewindestück 5 am Eintritt der biegsamen Welle 3 beim Platenteller 1 verschraubbar ist. Somit läßt sich diese Schleif-und Polierscheibe mit biegsamer und starrer Antriebswelle für Flach- und Kantenschliff verwenden, ohne daß eine Umrüstung mit einem anderen Werkzeug erforderlich wird.

Beim zweiten Ausführungsbeispiel nach Fig. 3 besteht die Schleif- und Polierscheibe aus einem Plattenteller 6 und aufgebrachtem Schleif- oder Poliergewebe 7, bei welchem das Wellenstück zum Einspannen im Antriebsfutter einer Handbohr- oder Heimwerkmaschine M aus einem biegsamen Wellenstück 8 und einem starren Wellenstück 9 besteht, wobei das überzuschiebende starre Rohr 10 zwischen beiden Wellenstutzen 8 und 9 verschieb-, festleg- bzw. verschraubbar ist.

Anstelle eines an der biegsamen Welle überschiebbaren starren Rohres kann entsprechend auch ein die biegsame Hohlwelle einschiebbarer starrer Bolzen Verwendung finden. Dieser kann auch einerseits verschraubbar oder auch nur in einem entsprechenden Hülsenstück fest einsteckbar sein und am vorstehenden Teil der biegsamen Welle einen Flansch oder Überhülse gegenüber der Hohlwelle zum Einspannen im Antriebsfutter besitzen.

Schließlich ist in Fig. 4 ein weiteres besonders bevorzugtes Ausführungsbeispiel dargestellt. Hier findet gegenüber den sonst üblichen flexiblen Plattentellern ein starrer Plattenteller 11 aus hartem Kunststoff, insbesondere aber aus Stahl Verwendung mit aufgebrachtem Schleif- oder Poliergewebe 12. Hier ist auf der biegsamen Welle 13 einerseits ein Gewindestück 14 aufgebracht, welches mittels Flansch 15 und Überwurfmutter 16 den entsprechend eingelegten Plattenteller 11 trägt, während andererseits an der biegsamen Welle 13 ein zweites Gewindestück 17 im Abstand 18 aufgebracht ist, zur Aufnahme der Überwurfmutter 19. Ist hierbei die Überwurfmutter 19, wie gezeichnet, hochgeschraubt, so ergibt sich für die biegsame Welle, wie strichpunktiert dargestellt, eine begrenzte Biegsamkeit durch die Gewindestücke 14, 17 als Anschläge, während wenn die Überwurfmutter 19 herabgeschraubt ist und sowohl über das Gewindestück 17 wie über 14 reicht, eine entsprechende Versteifung erreicht wird. Somit läßt sich hier mit flexibler Welle Flächenschleifen und mit versteifter, d. h. starrer Welle Kantenschleifen, ohne daß ein Werkzeugwechsel erforderlich wird.

Im übrigen dient, wie bei den ersten Ausführungsbeispielen das steife Wellenende 20 zum Einspannen im Antriebsfutter einer Handbohr-oder Heimwerkmaschine M.

## Patentansprüche

1. Schleif- oder Polierscheibe bestehend aus einem Plattenteller (6, 11) mit aufbringbarem Schleif- oder Poliergewebe (7, 12), welche mittels Wellenstück in einem Antriebsfutter, insbesondere einer Handbohr- oder Heimwerkmaschine einspannbar ist, wobei das Wellenstück teilweise als biegsame Welle (8, 13) ausgebildet und mit einem Rohr zur Begrenzung der Seitenbiegsamkeit versehen ist, dadurch gekennzeichnet, daß das Rohr (10) bezüglich der biegsamen Welle (8, 13) axial verschiebbar und vorzugsweise mittels Gewindestück am Eintritt der biegsamen Welle beim Plattenteller (7, 12) verschraubbar ist.

2. Schleif- oder Polierscheibe nach Anspruch 1, dadurch gekennzeichnet, daß eine Überwurfmutter (19) als Überschub dient, welche an Gewindestücken (17, 19) auf der biegsamen Welle (13) verschraubbar ist.

3. Schleif- oder Polierscheibe nach Anspruch 1 und 2, dadurch gekennzeichnet, daß die Gewindestücke (14, 17) auf der biegsamen Welle (13) mit zwischenliegendem Abstand (18) der Begrenzung deren Seitenbiegsamkeit dienen.

4. Schleif- oder Polierscheibe nach Anspruch 3, dadurch gekennzeichnet, daß das eine Gewindestück (14) mittels Flansch (15) und Überwurfmutter (16) den Plattenteller (11) hält und das zweite Gewindestück (17) zur Aufnahme der mit beiden Gewindestücken (14, 17) zur Versteifung verschraubbaren Überwurfmutter (19) dient.

5. Schleif- oder Polierscheibe nach einem der Ansprüche 1 bis 4, dadurch gekennzeichnet, daß das biegsame Wellenstück (8) mit wenigstens einem starren Wellenstück (9) kombiniert ist, wobei das starre Rohrstück (10) oder der starre Bolzen wechselweise zwischen beiden Wellenstücken (9, 8) verschieb- und festlegbar ist.

6. Schleif- oder Polierscheibe nach einem der vorhergehenden Ansprüche, dadurch gekennzeichnet, daß der Plattenteller (11) mit anbringbarem Schleif- oder Poliergewebe (12) als starrer Kunststoff- oder Stahlteller ausgebildet ist.

## Claims

1. Grinding or polishing disc, consisting of a turntable (6, 11) with mountable grinding or polishing material (7, 12) that can be clamped in a chuck, especially of a portable drill or a machine tool for home use with the aid of a shafting. This shafting is partly constructed as a flexible shafting (8, 13) and it is equipped with a tube in order to limit the lateral flexibility - characterized by the fact that the tube (10) can be slidden along the axis in relation to the flexible shafting (8, 13) and screwed on (preferably by means of a threaded coupling) at the entry of the flexible shafting at the turntable (7, 12).

2. Grinding and polishing disc according to claim 1, characterized by the fact that a retaining nut (19) serves as a sleeve, the nut being screwable on to the threaded couplings (17, 19) on the flexible shafting (13).

3. Grinding and polishing disc according to claims 1 and 2, characterized by the fact that the threaded couplings (14, 17) on the flexible shafting (13), together with the gaps in between (18), serve the purpose of limiting its lateral flexibility.

4. Grinding and polishing disc according to claim 3, characterized by the fact that one of the threaded couplings (14) holds the turntable (11) with the aid of a flange (15) and of a retaining nut (16) and that the other threaded coupling (17) holds the retaining nut (19), which can be screwed together with both threaded couplings (14,17) for the purpose of rigidity.

5. Grinding or polishing disc according to one fo the claims 1 to 4, characterized by the fact that the flexible shafting (8) is combined with at least one rigi shafting (9), there being the possibility of alternately sliding or arresting the rigid piece (10) or else the rigid bolt between the two shaftings (8,9).

6. Grinding or polishing disc according to one of the claims above, characterized by the fact that the turntable (11) with mountable grinding or polishing material (12) is conceived as a rigid plastic or steel plate.

## Revendications

1. Meule ou roue polisseuse qui consiste en une assiette (6, 11) où un tissu de meulage ou de polissage (7, 12) peut être monté et qui, à l'aide d'un arbre, peut être fixé dans un mandrin de commande, surtout dans une perceuse portative ou une autre machine de bricoleur. L'arbre est en partie flexible (8, 13) et doté d'un tube qui sert à limiter sa flexibilité latérale. Le dispositif est caractérisé par le fait que le tube (10) est axialement coulissable par rapport à l'arbre flexible (8, 13) et qu'il peut être vissé, de préférence avec une douille filetée, au point où l'arbre flexible entre dans la'assiette (7, 12).

2. Meule ou roue polisseuse d'après le droit 1, caractérisé par le fait qu'un écrou-chapeau (19) sert de couverture. Il peut être vissé à l'aide de douilles filetées (17, 19) placées sur l'arbre flexible (13).

3. Meule ou roue polisseuse d'après les droits 1 et 2, caractérisé par le fait que les douilles filetées (14, 17), placées sur l'arbre flexible (13), et la distance entre les deux (18) servent à limiter sa flexibilité latérale.

4. Meule ou roue polisseuse d'après le droit 3, caractérisé par le fait que l'une des douilles filetées (14) tient l'assiette (11) à l'aide d'un collet (15) et d'un écrou-chapeau (16) et que la deuxième douille filetée (17) sert à porter l'écrou-chapeau (19) qui peut être vissé aux deux douilles filetées (14, 17) afin de rendre le tout inflexible.

5. Meule ou roue polisseuse d'après un des droits 1 à 4, caractérisé par le fait que la partie flexible de l'arbre (8) est combinée avec au moins une partie inflexible (9). Le tube inflexible (10) ou le boulon inflexible est alternativement coulissable entre les deux parties de l'arbre (9, 8) où il peut être fixé.

6. Meule ou roue polisseuse d'après un des droits précédents, caractérisé par le fait que l'assiette (11) où un tissu de meulage ou de polissage (12) peut être monté, est une assiette inflexible, fait de matière plastique ou d'acier.
